# FASCICULE DE BREVET EUROPEEN

(11) **EP 0 706 100 B1**
(45) Date de publication et mention de la délivrance du brevet: **12.08.1998**
(21) Numéro de dépôt: 95402202.6
(22) Date de dépôt: 02.10.1995
(51) Int. Cl.: G04F 10/10, G04F 10/04

(54) **Dispositif de mesure de la durée d'un intervalle de temps**
Zeitintervalmessvorrichtung
Time interval measuring device

(30) Priorité: 04.10.1994 FR 9411848
(43) Date de publication de la demande: 10.04.1996
(73) Titulaire: COMMISSARIAT A L'ENERGIE ATOMIQUE, 75015 Paris Cédex 15 (FR)
(72) Inventeur: Besesty, Pascal, F-38410 Vaulnaveys Le Haut (FR)
(74) Mandataire: Dubois-Chabert, Guy

(56) Documents cités:
- DE-A- 2 422 727
- US-A- 4 912 734
- US-A- 5 200 933

## Description

### Domaine technique

La présente invention concerne un dispositif de mesure de la durée d'un intervalle de temps.

Le domaine de l'invention est celui de la chronométrie, de la mesure temporelle précise d'une période de temps, courte ou infiniment longue, comprise entre un signal de départ et un signal de fin de mesure.

Ce type de problème se pose dans tous les dispositifs où une mesure temporelle précise est nécessaire sur des durées très longues, en particulier dans les dispositifs utilisés dans le domaine de la télémétrie laser.

### Etat de la technique antérieure

Dans le domaine de la mesure de temps de grande précision, on fait appel :
- soit à des technique de moyennage qui augmentent considérablement le temps d'acquisition par rapport au temps mesuré. Ce type de technique ne peut pas être employé dans le cas où le temps d'acquisition doit être limité, et, par ailleurs, le moyennage n'est possible que si le phénomène mesuré présente une stationnarité convenable relativement au temps de moyennage.
- à des techniques de type "vernier", ces techniques reposant sur le comptage des périodes d'une horloge, pour une mesure grossière, et sur la détermination d'un complément temporel par une méthode analogique qui donne la précision à la mesure. Une telle technique est décrite dans l'article intitulé "The vernier time-measuring technique" de Robert G. Baron (proceedings of the IRE, janvier 1957), mais cette technique rallonge d'une quantité non négligeable le temps de mesure (5µs de temps de mesure pour une résolution de 20 µs avec des horloges de 100 mégahertz). Cette technique limite donc le nombre de mesures possibles bien en-deçà de la cadence de réalisation de certains événements.

La demande de brevet français déposée sous le n°93 08145 (2 juillet 1993) intitulée "Dispositif de mesure de la durée d'un intervalle de temps" décrit un procédé de mesure de temps qui permet d'enlever l'ambiguïté de comptage d'un coup d'horloge et tient compte des problèmes de non-synchronisme. Ce procédé n'est pas adapté à la mesure de durées temporelles importantes, supérieures à 10 µs, du fait de la décharge d'un condensateur du circuit qui peut entraîner une erreur importante sur de grands intervalles de mesure, notamment pour des applications de télémétrie à moyenne distance (supérieure à 1 km).

### Exposé de l'invention

La présente invention vise à résoudre ces problèmes.

Plus précisément, elle a pour objet un dispositif de mesure de la durée d'un intervalle de temps compris entre un signal de début (D) et un signal de fin (F), caractérisé en ce qu'il comporte :
- une première horloge qui délivre des impulsions avec une période T,
- un circuit numérique pour compter le nombre d'impulsions de la première horloge qui sont suivies par une période entière T et qui sont comprises entre le signal de début (D) et le signal de fin (F),
- un circuit analogique pour déterminer d'une part le temps t₁ séparant le signal (D) et le début de la première impulsion de la première horloge qui commence après (D) et d'autre part le temps t₂ séparant le signal de fin (F) de la fin de la dernière période de la première horloge qui s'achève avant (F), et apte à convertir les données analogiques obtenues en données numériques,
- un circuit de traitement, pour déterminer la durée de l'intervalle de temps à partir des données fournies par le circuit numérique et celles fournies par le circuit analogique préalablement converties en données numériques,
- des moyens déterminant lequel des comptages réalisés sur l'une des deux horloges (H₁, H₂) est à prendre en compte, de manière à résoudre toute situation d'ambiguïté.

Selon l'invention, le circuit numérique est muni d'une seconde horloge, dont les impulsions sont décalées par rapport à celles de la première horloge, le circuit numérique compte également le nombre d'impulsions de la seconde horloge qui sont suivies par une période entière et qui sont comprises entre le signal de début (D) et de fin (F), le circuit analogique détermine d'une part le temps séparant le signal (D) et le début de la première impulsion de la deuxième horloge qui commence après (D) et, d'autre part, le temps séparant le signal de fin (F) de la fin de la dernière période de la deuxième horloge qui s'achève avant (F), et ce circuit analogique est apte à convertir les données analogiques obtenues en données numériques. Le dispositif comporte en outre des moyens aptes à déterminer lequel des comptages réalisés sur l'une des deux horloges (H₁, H₂) est à prendre en compte, de manière à résoudre toute situation d'ambiguïté qui pourrait conduire à une erreur de comptage d'une période d'horloge.

Ainsi, il est possible de lever toute situation d'ambiguïté dans le cas où l'un des signaux (D) et (F) est confondu avec une impulsion d'horloge.

Ce dispositif permet de mesurer des intervalles de temps très longs avec une très grande précision. En outre, les signaux de départ (D) et de fin (F) peuvent être complètement asynchrones de l'horloge. Ceci est intéressant pour des applications au domaine de la télémétrie du type "temps de vol", dans lequel (D) et (F) sont donnés par le départ d'une impulsion lumineuse et par la réception de l'impulsion réfléchie sur un objet, ces deux signaux (D) et (F) pouvant être asynchrones par rapport à l'horloge.

Selon un mode particulier de réalisation de l'invention, le circuit analogique peut en outre comprendre :
- un circuit diviseur de fréquence, relié à la première horloge,
- un premier générateur de rampes commandé par le signal de sortie du circuit diviseur de fréquence,
- et un premier convertisseur analogique-numérique, recevant d'une part le signal engendré par le premier générateur de rampes et, d'autre part, les signaux de début (D) et de fin (F) de l'intervalle de temps à mesurer.

D'autres aspects et modes particuliers de réalisation apparaissent dans les revendications dépendantes

### Brève description des figures

De toute façon, les caractéristiques et avantages de l'invention apparaîtront mieux à la lumière de la description qui va suivre. Cette description porte sur les exemples de réalisation, donnés à titre explicatif et non limitatif, en se référant à des dessins annexés sur lesquels :
- la figure 1 illustre le principe de la mesure d'un intervalle de temps, selon la présente invention,
- la figure 2 est un schéma d'un dispositif pour la mise en oeuvre de l'invention,
- la figure 3 illustre le principe de la méthode selon un mode particulier de réalisation de l'invention, dans le cas où des situations d'ambiguïté doivent être levées,
- la figure 4 est un schéma d'un autre dispositif pour la mise en oeuvre de l'invention selon un second mode particulier de réalisation.

### Exposé détaillé de modes de réalisation

Pour mesurer la durée d'un intervalle de temps déterminé, selon l'invention, on mesure la partie grossière de l'intervalle de temps de manière numérique, et la partie fine de manière analogique. Les paramètres ainsi acquis sont ensuite recombinés pour obtenir le résultat. La mesure de temps est ainsi obtenue en associant une grandeur numérique sous la forme d'un nombre de périodes d'horloge comptées, et des grandeurs analogiques obtenues par conversion de temps en amplitudes de tension.

Ce principe est illustré plus précisément à l'aide du chronogramme de la figure 1. On cherche à mesurer l'intervalle de temps tᵥ entre une impulsion de départ D et une impulsion de fin d'intervalle à mesurer F.

Pour cela, on utilise une horloge de base H, de période T. On compte le nombre n d'impulsions d'horloge qui sont suivies par une période entière T, et ceci pendant la durée tᵥ. Le temps total correspondant à l'écoulement de cette période est égal à nT. Comme l'horloge n'est pas synchrone avec le signal de départ D et de fin F, il faut en outre déterminer d'une part le temps t₁, qui s'écoule entre le signal de départ D et le début de la première impulsion d'horloge qui commence après D, et, d'autre part, le temps t₂, qui s'écoule entre le signal de fin F et la fin de la dernière période d'horloge qui s'achève avant le signal F. Pour obtenir la durée de l'intervalle de temps tᵥ, il suffit ensuite d'additionner les trois temps mesurés : t₁+nT+t₂.

Pour déterminer t₁ et t₂, on utilise un signal triangulaire R, de période 2T, d'amplitude A, et synchrone avec l'horloge de base de période T. A tout instant, si a est l'amplitude mesurée sur la rampe, le t écoulé depuis le début de la rampe est égal à $\frac{\text{T}}{\text{A}}$•**a**. En échantillonnant les rampes à l'apparition du signal de départ D et du signal de fin F, on obtient des amplitudes a₁ et a₂ représentatives respectivement de t₁ et t₂.

Si l'impulsion de départ se produit au cours d'une rampe montante, on a alors : t₁=$\frac{\text{T}}{\text{A}}$•**a**_{**1**}.

Si l'impulsion de départ se produit au cours d'une rampe descendante, on a : t₁=T-$\frac{\text{T}}{\text{A}}$•**a**_{**1**}.

Si l'impulsion de fin F se produit sur une rampe montante, on a : t₂=$\frac{\text{T}}{\text{A}}$•**a**_{**2**}.

Si l'impulsion de fin F se produit sur une rampe descendante, on a : t₂=T-$\frac{\text{T}}{\text{A}}$•**a**_{**2**}.

t₁ et t₂ sont ensuite numérisés, ce qui donne deux valeurs T₁ et T₂ correspondantes. On obtient ensuite la durée de l'intervalle de temps tᵥ=nT+T₁+T₂.

Un dispositif pour la mise en oeuvre de l'invention est représenté sur la figure 2. Une horloge H délivre des impulsions de période T sur une des entrées d'une porte ET, désignée par la référence 2. Cette horloge H peut être réalisée à partir d'un oscillateur à quartz, fonctionnant par exemple à une fréquence de 200 MHz. L'autre entrée de la porte ET reçoit un signal à partir de la sortie Q d'une bascule RS désignée par la référence 4, sur l'entrée S de laquelle on envoie le signal de départ D, tandis que l'entrée R est pilotée par le signal de fin F. L'ensemble constitué par la porte ET, la bascule 4 et l'horloge H constitue un circuit de mesure numérique permettant d'obtenir une valeur grossière de l'intervalle de temps à mesurer. Cette valeur est égale à nT où n est le nombre de périodes d'horloge T écoulé entre le signal de début D et le signal de de fin F. Elle est comptabilisée dans un compteur 3.

En parallèle, une division de la fréquence des signaux de l'horloge H est effectuée par un diviseur 6, constitué par exemple par une bascule, la sortie de ce diviseur alimentant un générateur de rampes 8. Ce générateur peut être réalisé par la charge et la décharge à courant constant d'un condensateur. La période et la pente de ces rampes sont très bien définies. La sortie du générateur de rampes 8 est envoyée sur un convertisseur analogique-numérique rapide 10 (par exemple du type flash ou échantillonneur rapide + convertisseur), dont une autre entrée reçoit un signal provenant par exemple d'une bascule 12, pilotée par les signaux D et F de début et de fin de la période à mesurer. Ainsi, le convertisseur 10 prélève l'information sur l'amplitude de la rampe aux instants de début D et de fin F de l'intervalle de temps à mesurer, ainsi que l'information relative à la parité de la rampe à ces instants, c'est-à-dire à son caractère montant ou descendant. Ce convertisseur permet d'obtenir les informations portant sur les valeurs T₁ et T₂. Ces informations sont mémorisées dans une mémoire 13.

L'information grossière portant sur nT et les informations "fines" portant sur les intervalles T₁ et T₂ sont envoyées à un circuit de traitement 14 qui calcule la durée tᵥ de l'intervalle de temps à mesurer.

Ce dispositif permet d'obtenir une bonne précision, puisqu'il permet de s'affranchir de toute synchronisation des signaux de départ D et de fin F de mesure par rapport à l'horloge H du chronomètre ; il permet également de s'affranchir de la capacité limitée du chronomètre à déterminer un faible et un très important écart temporel, pouvant varier de quelques picosecondes à l'infini, du fait de sa fréquence qui est fixe.

Ce dispositif permet également de déterminer des intervalles de temps importants avec une précision constante, quelle que soit la durée de cet intervalle de temps. Ceci n'est pas vrai dans le cas des dispositifs de mesure de la durée d'un intervalle de temps selon l'art antérieur, notamment dans le cas du dispositif décrit dans la demande de brevet français n° 93 08145 du 2 juillet 1993. En effet, ce dernier dispositif fait intervenir, en début de mesure de l'intervalle de temps, la décharge d'un condensateur, et en fin de mesure de l'intervalle de temps la charge du même condensateur ; or, la charge mesurée immédiatement après l'arrivée du signal D peut varier avant que l'on ait atteint la partie finale de l'intervalle de temps à mesurer, juste avant le signal de fin F, et ceci d'autant plus que l'intervalle de temps à mesurer est important. Dans le dispositif selon la présente invention, on évite ce problème en ayant recours à des rampes récurrentes.

Enfin, ce type de dispositif peut être facilement intégrable pour réaliser un circuit compact.

L'invention permet de tenir compte des problèmes liés aux situations d'ambiguïté sur le signal de départ D et sur le signal d'arrivée F. Ces problèmes surgissent lorsque l'un ou l'autre de ces signaux, se produisent simultanément à un front de montée ou de descente des signaux de l'horloge. Le compteur de la partie numérique du dispositif, partie qui détermine la mesure grossière de l'intervalle de temps, peut alors compter une impulsion d'horloge supplémentaire, qui n'aurait pas du être comptée.

De façon à résoudre ce problème, l'invention propose un dispositif qui fonctionne sur le principe illustré sur la figure 3. Conformément à ce qui a déjà été expliqué ci-dessus, une horloge H₁ délivre des signaux de période T. Un diviseur permet de générer des signaux S₁, de période 2T, synchronisés avec les signaux de l'horloge H₁. On peut ainsi générer des rampes montantes et descendantes R₁, d'amplitude A. Un dispositif de retard permet de générer un deuxième signal d'horloge H₂, à partir du signal H₁, les signaux H₂ étant décalés de T/2 par rapport aux signaux de H₁. Ainsi, un front descendant d'un créneau de H₂ correspond à un front montant d'un créneau de H₁, comme on peut le voir sur la figure 3. Ce signal d'horloge H₂ permet de générer, de la même manière qu'il a été expliqué ci-dessus pour l'horloge H₁, un signal S₂ de période 2T, qui va commander lui-même une rampe R₂ de même amplitude A que la rampe R₁. Lorsque le signal D de départ de la mesure se présente, on échantillonne simultanément les deux rampes R₁ et R₂. S'il y a par exemple ambiguïté entre D et H₁, c'est-à-dire si le signal D se superpose à un front de montée d'un créneau de H₁, il ne peut y avoir simultanément ambiguïté entre le signal D et les signaux générés par H₂, du fait du décalage d'une demi-période entre les deux voies. Par conséquent, il suffit d'identifier l'horloge qui n'est pas en situation d'ambiguïté avec le signal de départ D, et de ne retenir alors que la valeur échantillonnée de la rampe R correspondante pour déterminer t₁. Par exemple, si la situation d'ambiguïté se présente entre le signal de départ D et l'horloge H₁, l'horloge valide pour déterminer la mesure de t₁ est l'horloge H₂ et la valeur à prendre en compte est celle mesurée sur la rampe R₂.

Il en va de même pour toute situation d'ambiguïté sur le signal F. Lorsque le signal de fin F se présente, on échantillonne simultanément les deux rampes R₁ et R₂. On prend pour t₂ la valeur de la rampe R₁ ou R₂ issue de l'horloge H₁ ou H₂ qui ne présente pas d'ambiguïté avec le signal F.

Dans le cas où une situation d'ambiguité existe simultanément sur D et F, il est possible de rajouter un troisième circuit avec une horloge H₃ décalée par rapport à H₂ et H₁.

Dans le cas où il n'y a aucune ambiguïté, ni avec l'horloge H₁ ni avec l'horloge H₂, les valeurs de temps obtenues (t₁ ou t₂) seront prises indifféremment sur l'un des deux circuits correspondant aux deux horloges.

Le dispositif correspondant à ce mode particulier de mise en oeuvre de l'invention est illustré sur la figure 4. Sur cette figure, dans un premier bloc 24, un premier compteur 25 reçoit sur son entrée autorisation CE un ordre de comptage venant d'une bascule 23 et sur son entrée C les signaux d'horloge H₁. Les données en sortie du premier compteur 25 sont transmises à un circuit de traitement 22 par l'intermédiaire d'un circuit d'aiguillage 36 commandé par un circuit OU 32.

Les bascules D 26 et 30 reçoivent les signaux D et F par l'intermédiaire d'une fonction OU 40, 41 sur leur entrée D. La bascule 23, qui délivre le signal d'autorisation CE est également commandée par les signaux D et F tous deux retardés d'une quantité voisine de 3 temps de propagation dans des portes par les dispositifs 19, 42 qui sont constitués par exemple de retards dans des portes logiques. Le premier circuit ET 27 réalise la fonction ET de la sortie de la bascule 26 et de l'horloge H₂ ; les signaux de cette dernière sont obtenus à partir de H₁ et d'un circuit de retard 18, constitué par exemple par des temps de propagation dans des portes.

Dans le second bloc 28, un second compteur 29 reçoit sur son entrée autorisation CE un ordre de comptage venant de la bascule 23. Les données de ce compteur 29 sont transmises au circuit de traitement 22 par l'intermédiaire du circuit 36. La seconde bascule de type D 30 fonctionne comme décrit ci-dessus. Le second circuit ET 31 réalise la fonction ET entre la sortie du circuit 30 et l'horloge H₁.

La sortie du circuit 32 commande le fonctionnement du circuit d'aiguillage 36 pour obtenir la lecture du compteur 25 ou 29 dont la bascule de type D (26 ou 30) associée n'a pas basculé la première. Il détecte la première des bascules 26 ou 30 qui a basculé et il autorise la lecture du compteur dont la bascule n'a pas changé d'état.

S'il y a une situation d'incertitude, par exemple au début du comptage, pour l'un ou l'autre des compteurs, le premier des circuits d'identification de présence 26, 30 qui bascule valide le choix entre les horloges H₁ ou H₂. Le compteur validé est laissé inchangé, par contre l'autre compteur est remis à zéro avant l'arrivée de la deuxième impulsion d'horloge suivant le signal D. Ceci est réalisé par les circuits 44, 45 et 46, 47 respectivement pour les premier et deuxième compteurs. Les circuits 44 et 46 sont des circuits ET, les circuits 45 et 47 sont des mises en forme temporelle.

Une bascule 33 (bascule de type RS) reçoit sur son entrée SET la sortie d'un circuit OU 34 dont les entrées correspondent aux signaux D et F retardés par les circuits 42 et 19. La bascule 33 reçoit sur son autre entrée les sorties des deux portes ET 27, 31.

Cette bascule 33 commande une entrée d'un convertisseur analogique-numérique 50 et une entrée d'un convertisseur analogique-numérique 52. Une autre entrée de chacun de ces convertisseurs 50, 52 est reliée à l'horloge H₁ (respectivement H₂) par l'intermédiaire d'une bascule 51 (respectivement 53) qui permet de générer un signal S₁ respectivement S₂ de période 2T, et d'un générateur de rampe 55 (respectivement 57) pour générer une rampe R1 (respectivement R2) . En aval des convertisseurs analogiques-numériques, on trouve deux mémoires 60, 62 et un circuit d'aiguillage 56 commandé par le circuit 32.

## Revendications

1. Dispositif de mesure de la durée d'un intervalle de temps compris entre un signal de début (D) et un signal de fin (F), caractérisé en ce qu'il comporte :
- une première horloge (H, H₁) qui délivre des impulsions avec une période T, ainsi qu'une seconde horloge (H₂), dont les impulsions sont décalées par rapport à celles de la première horloge (H₁),
- un circuit numérique (2, 3, 4 ; 20) pour compter le nombre d'impulsions de la première horloge qui sont suivies par une période entière T et qui sont comprises entre le signal de début (D) et le signal de fin (F), le circuit numérique (20) comptant également le nombre d'impulsions de la seconde horloge qui sont suivies par une période entière T et qui sont comprises entre le signal de début (D) et de fin (F),
- un circuit analogique (6, 8, 12, 10, 13 ; 21) pour déterminer, d'une part, le temps t₁ séparant le signal (D) et le début de la première impulsion de la première horloge qui commence après (D) et, d'autre part, le temps t₂ séparant le signal de fin (F) de la fin de la dernière période de la première horloge qui s'achève avant (F), ainsi que, d'une part, le temps séparant le signal (D) et le début de la première impulsion de la deuxième horloge qui commence après (D) et, d'autre part, le temps séparant le signal de fin (F) de la fin de la dernière période de la deuxième horloge qui s'achève avant (F), le circuit analogique étant de plus apte à convertir les données analogiques obtenues en données numériques,
- un circuit de traitement (14, 22), pour déterminer la durée de l'intervalle de temps à partir des données fournies par le circuit numérique et celles fournies par le circuit analogique préalablement converties en données numériques,
- des moyens déterminant lequel des comptages réalisés sur l'une des deux horloges (H₁, H₂) est à prendre en compte, de manière à résoudre toute situation d'ambiguïté qui pourrait conduire à une erreur de comptage d'une période d'horloge.

2. Dispositif selon la revendication 1, le circuit analogique comprenant en outre :
- un circuit (6 ; 53) diviseur de fréquence, relié à la première horloge,
- un premier générateur de rampes (8 ; 57) commandé par le signal de sortie du circuit (6 ; 53) diviseur de fréquence,
- et un premier convertisseur analogique-numérique (10 ; 52), recevant d'une part le signal engendré par le premier générateur de rampes (8 ; 57) et, d'autre part, les signaux de début (D) et de fin (F) de l'intervalle de temps à mesurer.

3. Dispositif selon la revendication 2, les signaux de début (D) et de fin (F) de l'intervalle de temps à mesurer étant transmis au premier convertisseur analogique-numérique (10 ; 52) par l'intermédiaire d'une bascule (12 ; 33).

4. Dispositif selon l'une des revendications 1 à 3, le circuit numérique (20) comprenant également :
- une bascule de type RS (23), commandée sur son entrée SET par le signal de début (D) retardé après passage dans un premier circuit (42) de retard et, sur son entrée RESET par le signal de fin de délai (F) retardé, après passage dans un circuit (19) de retard,
- un premier bloc (24) comportant un premier compteur (25), une première bascule de type D (26), un premier circuit ET (27), un premier circuit OU (40), un second circuit ET (44), un moyen de mise en forme temporelle du signal (45),
- et un second bloc (28) comportant un second compteur (29), une seconde bascule de type D (30), un troisième circuit ET (31), un second circuit OU (41), un quatrième circuit ET (46), un moyen de mise en forme temporelle du signal (47),
- un circuit (32) apte à effectuer une fonction OU pour détecter laquelle d'entre les sorties des bascules (26, 30) a basculé la première.

5. Dispositif selon la revendication 4, dans lequel, dans le premier bloc (24), le premier compteur (25) reçoit sur son entrée autorisation CE un ordre de comptage venant de la bascule (23) de type RS, les données en sortie du premier compteur (25) sont transmises au circuit de traitement (22) par l'intermédiaire d'un circuit aiguillage (36) commandé par le circuit OU (32), la première bascule de type D (26), commandée par le premier circuit OU (40), reçoit d'une part le signal de début (D) et le signal de fin d'intervalle (F), et d'autre part, les impulsions de la première horloge (H₁), et le premier circuit ET (27) réalise la fonction ET entre, d'une part la sortie de la première bascule de type D (26) et, d'autre part, les impulsions de la seconde horloge (H₂).

6. Dispositif selon l'une des revendications 4 ou 5, dans lequel, dans le second bloc (28), le second compteur (29) reçoit sur son entrée autorisation (CE) un ordre de comptage venant de la bascule (23) de type RS, les données de ce compteur (29) sont transmises au circuit de traitement (22) par l'intermédiaire d'un circuit d'aiguillage (36), la seconde bascule de type D (30), commandée par le second circuit OU (41) reçoit d'une part le signal de début (D) et le signal de fin d'intervalle (F) et, d'autre part, les impulsions de la seconde horloge (H₂), et le second circuit ET (31) réalise la fonction ET entre d'une part la sortie de cette bascule D (30) et des impulsions de la première horloge (H₁).

7. Dispositif selon les revendications 3 et 4, dans lequel la bascule (33) reçoit d'une part la sortie d'un circuit OU (34) dont les entrées correspondent aux signaux (D) et (F) retardés et, d'autre part, les sorties des premier et troisième circuits ET (27, 31).

8. Dispositif selon la revendication 7, comportant un deuxième convertisseur analogique-numérique (50) commandé par la sortie de la bascule (33) et par la sortie d'un second générateur de rampes (55) lui-même commandé par la sortie d'un second diviseur (51) des impulsions de la deuxième horloge (H₂).

## Patentansprüche

1. Vorrichtung zum Messen eines Zeitintervalls, enthalten zwischen einem Anfangs-Signal (D) und einem Ende-Signal (F),
**dadurch gekennzeichnet,** daß sie umfaßt:
- einen ersten Takt (H, H₁), der Impulse mit einer Periode T liefert, sowie einen zweiten Takt (H₂), dessen Impulse in bezug auf den ersten Takt (H₁) verschoben sind,
- eine Digitalschaltung (2, 3, 4; 20), um die Anzahl der Impulse des ersten Takts zu zählen, denen eine ganze Periode T folgt und die enthalten sind zwischen dem Anfangs-Signal (D) und dem Ende-Signal (F), wobei die Digitalschaltung (20) ebenfalls die Anzahl der Impulse des zweiten Takts zählt, denen eine ganze Periode T folgt und die enthalten sind zwischen dem Anfangs-Signal (D) und dem Ende-Signal (F),
- eine Analogschaltung (6, 8, 12, 10, 13; 21), um einerseits die Zeit t₁ zu bestimmen, die das Signal (D) und den Anfang des ersten Impulses des ersten Taktes, der nach (D) beginnt, trennt, und andererseits die Zeit t₂, die das Ende-Signal (F) von dem Ende der letzten Periode des ersten Takts trennt, die vor (F) endet, sowie einerseits die Zeit, die das Signal (D) und den Anfang des ersten Impulses des zweiten Taktes, der nach (D) beginnt, trennt, und andererseits die Zeit, die das Ende-Signal (F) von dem Ende der letzten Periode des zweiten Takts, der vor (F) endet, trennt, wobei die Analogschaltung zudem fähig ist, die erhaltenen Analogdaten in Digitaldaten umzuwandeln,
- eine Verarbeitungsschaltung (14, 22), um die Dauer des Zeitintervalls zu bestimmen aufgrund der durch die Digitalschaltung gelieferten Daten sowie der durch die Analogschaltung gelieferten und im voraus in Digitaldaten umgewandelten Daten,
- Einrichtungen, um zu bestimmen, welche der an einem der beiden Takte (H₁, H₂) vorgenommenen Zählungen zu berücksichtigen ist, um jede Zweideutigkeits-Situation, die zu einem Zählfehler einer Taktperiode führen könnte, aufzulösen.

2. Vorrichtung nach Anspruch 1, daß die Analogschaltung außerdem umfaßt:
- eine Frequenzteilerschaltung, verbunden mit dem ersten Takt,
- einen ersten Sägezahngenerator (8; 57), gesteuert durch das Ausgangssignal der Frequenzteilerschaltung (6; 53),
- und einen ersten Analog-Digital-Wandler (10; 52), der einerseits das durch den ersten Sägezahngenerator (8; 57) erzeugte Signal erhält und andererseits das Anfangs-Signal (D) und das Ende-Signal (F) des zu messenden Zeitintervalls.

3. Vorrichtung nach Anspruch 2, wobei das Anfangs-Signal (D) und das Ende-Signal (F) des zu messenden Zeitintervalls über eine Kippschaltung (12; 33) zum ersten Analog-Digital-Wandler (10; 52) übertragen werden.

4. Vorrichtung nach einem der Ansprüche 1 bis 3, wobei die Digitalschaltung (20) ebenfalls umfaßt:
- eine Kippschaltung des Typs RS (23), an ihrem SET-Eingang durch das Anfangs-Signal (D) gesteuert, verzögert nach Durchlaufen einer ersten Verzögerungsschaltung (42), und an ihrem RESET-Eingang durch das Ende-Signal (F), verzögert nach Durchlaufen einer Verzögerungsschaltung (19),
- einen ersten Block (24) mit einem ersten Zähler (25), einer ersten Kippschaltung des Typs D (26), einer ersten UND-Schaltung (27), einer ersten ODER-Schaltung (40), einer zweiten UND-Schaltung (44), einer Einrichtung zur zeitlichen Signalformung (45),
- einen zweiten Block (28) mit einem zweiten Zähler (29), einer zweiten Kippschaltung des Typs D (30), einer dritten UND-Schaltung (31), einer zweiten ODER-Schaltung (41), einer vierten UND-Schaltung (46), einer Einrichtung zur zeitlichen Signalformung (47),
- eine Schaltung (32) zum Ausführen einer ODER-Funktion, um festzustellen, welcher von den Ausgängen der Kippschaltungen (26, 30) als erster gekippt ist.

5. Vorrichtung nach Anspruch 4, bei der in dem ersten Block (24) der erste Zähler (25) auf seinem Freigabeeingang CE einen von der Kippschaltung (23) des Typs RS kommenden Zählbefehl erhält, die Ausgangsdaten des ersten Zählers (25) mittels einer Weichenschaltung (36), gesteuert durch die ODER-Schaltung (32), zur Verarbeitungsschaltung (22) übertragen werden, die erste Kippschaltung des Typs D (26), gesteuert durch die erste ODER-Schaltung (40), einerseits das Anfangs-Signal (D) und das Intervallende-Signal (F) und andererseits die Impulse des ersten Takts (H₁) erhält, und die erste UND-Schaltung (27) die UND-Funktion zwischen einerseits dem Ausgang der ersten Kippschaltung des Typs D (26) und andererseits den Impulsen des zweiten Takts (H₂) erfüllt.

6. Vorrichtung nach einem der Ansprüche 4 oder 5, bei der in dem zweiten Block (28) der zweite Zähler (29) auf seinem Freigabeeingang (CE) einen von der Kippschaltung (23) des Typs RS kommenden Zählbefehl erhält, die Ausgangsdaten dieses Zählers (29) mittels einer Weichenschaltung (36) zur Verarbeitungsschaltung (22) übertragen werden, die zweite Kippschaltung des Typs D (26), gesteuert durch die zweite ODER-Schaltung (41), einerseits das Anfangs-Signal (D) und das Intervallende-Signal. (F) und andererseits die Impulse des zweiten Takts (H₂) erhält, und die zweite UND-Schaltung (31) die UND-Funktion zwischen einerseits dem Ausgang dieser Kippschaltung D (30) und den Impulsen des ersten Takts (H₁) erfüllt.

7. Vorrichtung nach den Ansprüchen 3 und 4, bei der die Kippschaltung (33) einerseits den Ausgang einer ODER-Schaltung (34) erhält, deren Eingänge den verzögerten Signalen (D) und (F) entsprechen, und andererseits die Ausgänge der ersten und der dritten UND-Schaltung (27, 31).

8. Vorrichtung nach Anspruch 7, einen zweiten Analog-Digital-Wandler (50) umfassend, gesteuert durch den Ausgang der Kippschaltung (33) und durch den Ausgang eines zweiten Sägezahngenerators (55), seinerseits selbst durch Ausgang eines zweiten Impulsteilers (51) des zweiten Takts (H₂) gesteuert.

## Claims

1. Device for measuring the duration of a time slot between a start signal (D) and a stop signal (F), characterized in that it comprises:
- a first clock (H, H₁) supplying pulses with a period T, as well as a second clock (H₂), whose pulses are shifted with respect to those of the first clock (H₁),
- a digital circuit (2, 3, 4; 20) for counting the number of pulses of the first clock and which are followed by a complete period T and occur between the start signal (D) and the stop signal (F), the digital circuit (20) also counting the number of pulses of the second clock followed by a complete period T and which occur between the start signal (D) and the stop signal (F),
- an analog circuit (6, 8, 12, 10, 13; 21) for determining on the one hand the time t₁ separating the signal (D) and the start of the first pulse of the first clock commencing after (D) and on the other hand the time t₂ separating the stop signal (F) from the end of the final period of the first clock completed before (F), as well as on the other hand the time separating the signal (D) and the start of the first pulse of the second clock commencing after (D) and also the time separating the stop signal (F) from the end of the final period of the second clock completed before (F), the analog circuit also being able to convert the analog data obtained into digital data,
- a processing circuit (14, 22) for determining the duration of the time slot on the basis of data supplied by the digital circuit and those supplied by the analog circuit previously converted into digital data,
- means determining which of the counts performed on one of the two clocks (H₁, H₂) is to be taken into account, so as to resolve any ambiguity situation which could lead to a clock period counting error.

2. Device according to claim 1, the analog circuit also comprising:
- a frequency dividing circuit (6; 53) connected to the first clock,
- a first ramp generator (8; 57) controlled by the output signal of the frequency dividing circuit (6; 53),
- and a first analog-digital converter (10; 52) receiving on the one hand the signal produced by the first ramp generator (8; 57) and on the other the start signal (D) and stop signal (F) of the time slot to be measured.

3. Device according to claim 2, the start signal (D) and stop signal (F) of the time slot to be measured being transmitted to the first analog-digital converter (10; 52) by means of a flip-flop (12; 33).

4. Device according to any one of the claims 1 to 3, the digital circuit (20) also comprising:
- a R-S flip-flop (23) controlled on its set input by the start signal (D) delayed after passage in a first delay circuit (42) and, on its reset input by the delayed stop signal (F), following passage in a delay circuit (19),
- a first block (24) having a first counter (25), a first D-flip-flop (26), a first AND gate (27), a first OR gate (40), a second AND gate (44) and a means (45) for the time shaping of the signal,
- and a second block (28) having a second counter (29), a second D-flip-flop (30), a third AND gate (31), a second OR gate (41), a fourth AND gate (46), a signal time shaping means (47),
- a circuit (32) able to perform an OR function for detecting which of the outputs of the flip-flops (26, 30) has switched first.

5. Device according to claim 4, wherein:
- in the first block (24), the first counter (25) receives on its authorization input CE a counting order from the R-S flip-flop (23),
- the output data of the first counter (25) are transmitted to the processing circuit (22) by means of a switching circuit (36) controlled by the OR gate (32),
- the first D-flip-flop (26) controlled by the first OR gate (40) receives on the one hand the start signal (D) and the stop signal (F) and on the other the pulses from the first clock (H₁) and
- the first AND gate (27) implements the AND function between on the one hand the output of the first D-flip-flop (26) and on the other the pulses from the second clock (H₂).

6. Device according to either of the claims 4 and 5, wherein:
- in the second block (28), the second counter (29) receives on its authorization input (CE) a counting order from the R-S flip-flop (23),
- the data from said counter (29) are transmitted to the processing circuit (22) by means of a switching circuit (36),
- the second D-flip-flop (30) controlled by the second OR gate (41) receives on the one hand the start signal (D) and the stop signal (F) and on the other the pulses from the second clock (H₂) and
- the second AND gate (31) implements the AND function between the output of said D-flip-flop (30), and pulses from the first clock (H₁).

7. Device according to claims 3 and 4, wherein the flip-flop (33) receives on the one hand the output of an OR gate (34), whose inputs correspond to the delayed signals (D) and (F) and on the other the outputs of the first and third AND gates (27, 31).

8. Device according to claim 7, comprising a second analog-digital converter (50) controlled by the output of the flip-flop (33) and by the output of a second ramp generator (55), which is itself controlled by the output of a second divider (51) of the pulses of the second clock (H₂).
